# FASCICULE DE BREVET EUROPEEN

(11) **EP 2 336 456 B1**
(45) Date de publication et mention de la délivrance du brevet: **03.04.2013**
(21) Numéro de dépôt: 10192950.3
(22) Date de dépôt: 29.11.2010
(51) Int. Cl.: E04H 4/08, E04H 4/10

(54) **Plate-forme pour bassin, notamment de piscine, couverture de piscine intégrant une telle plate-forme et bassin équipé d'une telle couverture de bassin**
Plattform für Becken, insbesondere für ein Schwimmbad, Schwimmbadabdeckung, die eine solche Plattform umfasst, und mit einer solchen Beckenabdeckung ausgestattetes Becken
Platform for a pool, in particular a swimming pool, swimming-pool cover including such a platform and pool provided with such a pool cover

(30) Priorité: 11.12.2009 FR 0905996
(43) Date de publication de la demande: 22.06.2011
(73) Titulaire: Lermite, 44470 Thouare sur Loire (FR)
(72) Inventeur: Lermite, Jean, 44470 Mauves sur Loire (FR); Lermite, Christophe, 44340, Bouguenais (FR)
(74) Mandataire: Godineau, Valérie

(56) Documents cités:
- EP-A1- 0 683 290
- DE-A1- 2 439 955
- FR-A1- 2 765 606
- FR-A1- 2 837 515

## Description

La présente invention concerne une plate-forme pour bassin, notamment de piscine, ladite plate-forme étant apte à surmonter une structure de couverture comportant un élément de couverture, une couverture de piscine intégrant une telle plate-forme et un bassin, notamment de piscine, équipé d'une telle couverture de bassin.

Pour des raisons de maintien de la chaleur et de la propreté de l'eau et des raisons de sécurité, de plus en plus de bassins, en particulier de piscine, sont équipés d'une couverture qui comprend une plate-forme surmontant une structure de couverture. La structure de couverture comporte généralement un élément de couverture, tel qu'un volet roulant ou une bâche, et un axe horizontal, généralement motorisé, autour duquel l'élément de couverture est apte à s'enrouler, ledit axe étant positionnable le long d'un côté dit transversal du bassin. La plate-forme est apte à fermer partiellement le plan d'ouverture du bassin à partir du côté transversal du bassin jouxtant ledit axe en direction du côté transversal opposé en s'étendant d'un côté longitudinal à l'autre dudit bassin pour masquer partiellement ladite structure de couverture. Cette plate-forme jouxte donc par trois de ses bords, à savoir par l'un de ses bords transversaux et par ses deux bords longitudinaux, un côté transversal et deux côtés longitudinaux du bassin et forme, du fait de son positionnement au-dessus de la structure de couverture, en particulier au-dessus de l'axe porteur de l'élément de couverture, une plate-forme de masquage partiel de cette structure de couverture autorisant une circulation au-dessus de la structure de couverture tout en évitant tout risque de pincement de doigts ou autre au cours des phases de déroulement/enroulement dudit élément de couverture. Cette plate-forme forme donc l'équivalent de la paroi supérieure d'un coffre d'élément de couverture, en particulier de volet roulant, les autres parois du coffre étant formées par les parois du bassin, ledit coffre étant ouvert en façade pour permettre le passage du bord libre de l'élément de couverture et sa sortie dudit coffre lors de la phase de déroulement dudit élément de couverture et sa rentrée dans ledit coffre lors de la phase d'enroulement dudit élément de couverture autour de son axe.

Une telle plate-forme est notamment décrite dans le brevet FR-2.765.606.

L'un des problèmes observés résulte du fait que, lors de l'enroulement de l'élément de couverture et sa rentrée dans le coffre, c'est-à-dire sous la plate-forme, l'élément de couverture tend à entraîner avec lui des impuretés, débris ou autres qui se sont accumulés sur sa face du dessus à l'état déroulé. Une fois introduites à l'intérieur du coffre, ces impuretés ou saletés sont emprisonnées à l'intérieur dudit coffre et tendent à s'accumuler dans l'espace sous la plate-forme amenant au développement potentiel de population bactérienne ou autre.

Un but de la présente invention est donc de proposer une plate-forme pour bassin du type précité dont la conception permet de retenir les impuretés, débris ou autres accumulés à la surface de l'élément de couverture côté bassin, c'est-à-dire en dehors du coffre de rangement de l'élément de couverture, ou en dehors de l'espace sous la plate-forme lors des phases d'enroulement de l'élément de couverture sous ladite plate-forme de manière à permettre la reprise desdites impuretés, notamment par le système d'écrémage du bassin.

Un autre but de la présente invention est de proposer une plate-forme pour bassin dont la conception permet, parallèlement à l'enroulement de l'élément de couverture, un nettoyage de la face du dessus dudit élément de couverture.

A cet effet, l'invention a pour objet une plate-forme pour bassin, notamment de piscine, ladite plate-forme étant apte à surmonter une structure de couverture comportant un élément de couverture, tel qu'un volet roulant ou bâche, et un axe horizontal autour duquel l'élément de couverture est apte à s'enrouler, ledit axe étant positionnable le long d'un côté, dit transversal, du bassin, cette plate-forme étant apte à fermer partiellement le plan d'ouverture du bassin à partir du côté transversal du bassin jouxtant ledit axe en direction du côté transversal opposé en s'étendant d'un côté longitudinal à l'autre dudit bassin, le bord transversal libre de ladite plate-forme étant formé au moins d'une poutre, caractérisée en ce que la poutre est une poutre réservoir munie de moyens pour son raccordement à une source d'alimentation en eau, cette poutre réservoir présentant, le long de sa façade encore appelée face longitudinale avant, une ouverture axiale longitudinale à travers laquelle l'eau contenue dans la poutre réservoir s'échappe par trop-plein en formant un rideau d'eau apte à tomber sur l'élément de couverture défilant sous ledit rideau d'eau lors des phases de déroulement et/ou d'enroulement dudit élément de couverture autour de son axe.

Grâce à la formation en entrée du coffre de rangement de l'élément de couverture, c'est-à-dire au niveau du bord transversal libre de la plate-forme d'un rideau d'eau apte à tomber en cascade sur l'élément de couverture défilant sous ledit rideau, en particulier au cours de l'opération d'enroulement dudit élément de couverture depuis son état déroulé, l'accès au volume de rangement disposé sous la plate-forme est fermé par ledit rideau d'eau, aux débris ou autres salissures s'accumulant sur l'élément de couverture de sorte que les accumulations de déchets, débris ou autres observées dans l'état de la technique dans cet espace sont absentes ou réduites. Par ailleurs, la présence du rideau ou lame d'eau permet, au point d'impact du rideau sur la face du dessus de l'élément de couverture, de décoller les salissures accumulées à la surface de l'élément de couverture et d'assurer un nettoyage de ce dernier. Enfin, la conception de la plate-forme permet de ne pas nuire à l'esthétique de l'ensemble mais au contraire de l'améliorer puisque la poutre réservoir est au moins partiellement masquée par le rideau d'eau formé, ce rideau d'eau pouvant être présent, de manière permanente, à l'état enroulé dudit élément de couverture autour de son axe, pour constituer une cascade d'agrément dudit bassin.

Dans un premier mode de réalisation de l'invention, du type dans laquelle la plate-forme est formée à partir d'une paroi moulée à coffrage perdu, la poutre réservoir et au moins une partie du coffrage perdu sont réalisées d'une seule pièce.

Dans un deuxième mode de réalisation de l'invention, du type dans laquelle la plate forme est formée au moins d'une structure, généralement métallique, support d'un revêtement de surface, tel qu'un caillebotis, la poutre réservoir et au moins une partie de ladite structure support sont réalisées d'une seule pièce.

Indépendamment du mode de réalisation retenu, la poutre réservoir se présente sous forme d'un corps creux allongé, de préférence polygonal, et les moyens pour le raccordement de la poutre réservoir à une source d'alimentation en eau comprennent au moins une ouverture de mise en communication de la cavité du corps creux avec l'extérieur dudit corps, cette ouverture étant de préférence ménagée à, ou au voisinage d'une extrémité dudit corps .

De préférence, la poutre réservoir présente une section transversale qui croit depuis sa base ou face inférieure en direction de son sommet ou face supérieure.

Cette configuration permet de faciliter le remplissage de la partie réservoir de la poutre réservoir et, par suite, sa vidange par trop-plein.

L'invention a encore pour objet une couverture de bassin notamment de piscine, du type comprenant une structure de couverture comportant un élément de couverture, tel qu'un volet roulant ou une bâche, et un axe horizontal motorisé autour duquel ledit élément de couverture est apte à s'enrouler, ledit axe étant positionnable le long d'un côté, dit transversal du bassin et, surmontant ladite structure de couverture, une plate-forme apte à fermer partiellement le plan d'ouverture du bassin à partir du côté transversal du bassin jouxtant ledit axe en direction du côté transversal opposé en s'étendant d'un côté longitudinal à l'autre dudit bassin, pour masquer au moins partiellement ladite structure de couverture, le bord transversal libre de ladite plate-forme étant formé au moins d'une poutre, caractérisée en ce que ladite plate-forme est du type précité.

L'invention a encore pour objet un bassin, notamment de piscine, du type équipé d'une couverture de bassin, caractérisé en ce que la couverture de bassin est du type précité.

Dans le mode de réalisation du type dans lequel ledit bassin est équipé d'un dispositif de filtration intégrant une pompe munie d'une sortie de refoulement à laquelle la poutre réservoir de la plate-forme est raccordée pour son alimentation en eau, de préférence les moyens de commande en fonctionnement de la pompe du dispositif de filtration et les moyens de commande en fonctionnement des moyens moteurs d'entraînement en rotation de l'axe de la structure de couverture sont configurés pour une commande en fonctionnement des moyens moteurs dans le sens d'un déroulement et/ou d'un enroulement de l'élément de couverture autour de l'axe uniquement lorsque la pompe du système de filtration est en fonctionnement. Cette disposition permet de garantir la présence d'eau dans la poutre réservoir pour assurer le nettoyage de la face du dessus de l'élément de couverture.

L'invention sera bien comprise à la lecture de la description suivante d'exemples de réalisation, en référence aux dessins annexés dans lesquels :
la figure 1 représente un écorché d'une vue en perspective d'un bassin équipé d'une couverture conforme à l'invention, suivant un premier mode de réalisation de l'invention ;
la figure 2 représente une vue simplifiée en coupe d'une couverture conforme à l'invention réalisée suivant le premier mode de réalisation de l'invention ;
la figure 3 représente un écorché d'une vue en perspective d'un bassin équipé d'une couverture conforme à l'invention, suivant un second mode de réalisation de l'invention ;
la figure 4 représente une vue agrandie d'une partie de la figure 3.

Comme mentionné ci-dessus, la plate-forme 6 pour bassin 1, notamment de piscine, objet de l'invention, est apte à surmonter une structure de couverture. Cette structure de couverture comporte un élément 12 de couverture, tel qu'un volet roulant ou une bâche, et un axe 11 horizontal autour duquel l'élément 12 de couverture est apte à s'enrouler. Cet axe 11 est un axe, de préférence motorisé, pour son entraînement en rotation dans le sens d'un enroulement et d'un déroulement de l'élément 12 de couverture. Le moteur d'entraînement en rotation de l'axe 11 est généralement logé dans l'axe parallèle. Cet axe 11 est positionnable le long d'un côté 3, dit transversal, du bassin. Ladite plate-forme 6 est donc apte à fermer partiellement le plan 2 d'ouverture du bassin à partir du côté 3 transversal du bassin jouxtant ledit axe 11 en direction du côté 4 transversal opposé en s'étendant d'un côté 5 longitudinal à l'autre dudit bassin 1, pour masquer partiellement ladite structure de couverture. Cette plate-forme 6 forme donc l'équivalent de la face du dessus d'un coffre de rangement dudit élément de couverture à l'état enroulé, ledit coffre étant ouvert en façade. La plate-forme 6 comporte deux bords transversaux et deux bords longitudinaux et jouxte donc par trois de ses bords, à savoir un bord transversal et deux bords longitudinaux, un côté transversal et deux côtés longitudinaux du bassin. Le bord 7 transversal libre de ladite plate-forme 6 est quant à lui formé au moins d'une poutre.

De manière caractéristique à l'invention, la poutre est une poutre creuse, dite poutre réservoir 8. Cette poutre réservoir 8 est munie de moyens de raccordement de ladite poutre au réservoir 8 à une source d'alimentation en eau.

Dans les exemples représentés, la poutre réservoir 8 se présente sous forme d'un corps creux allongé, de préférence polygonal, et les moyens pour le raccordement de la poutre réservoir 8 à une source d'alimentation en eau comprennent au moins une ouverture de mise en communication de la cavité du corps creux avec l'extérieur dudit corps, cette ouverture étant de préférence ménagée à, ou au voisinage d'une extrémité dudit corps .

La source d'alimentation en eau peut être formée par exemple par la pompe équipant le système de filtration du bassin. Dans ce cas, la poutre réservoir 8 est raccordable, par son ouverture de remplissage, à l'aide d'une connectique appropriée à une sortie de refoulement de la pompe de sorte que, parallèlement à la filtration de l'eau du bassin, s'opère le remplissage en eau de la poutre réservoir 8. La poutre réservoir 8 comporte généralement au moins une face 8A longitudinale avant, une face longitudinale arrière opposée à la face avant et tournée vers le côté 3 transversal du bassin jouxtant l'axe 11, une face du dessus et deux faces d'extrémité qui ferment les extrémités de ladite poutre. Cette poutre réservoir 8 présente, le long de sa face 8A longitudinale avant ou façade, une ouverture 9 axiale longitudinale à travers laquelle l'eau contenue dans la poutre réservoir 8 peut s'échapper par trop-plein en formant un rideau 13 d'eau. De préférence, l'ouverture 9 axiale longitudinale du genre fente de vidange par trop-plein de la poutre réservoir 8 présente une largeur comprise entre 5 et 25 mm. Cette ouverture 9 axiale longitudinale de vidange par trop-plein de la poutre réservoir 8 est munie d'un bec verseur 10 formé, de préférence, par un rebord périphérique externe jouxtant ladite ouverture 9 axiale longitudinale. Ce rebord peut être continu ou discontinu autour de ladite ouverture 9 axiale longitudinale. Dans les exemples représentés, l'ouverture 9 axiale longitudinale de vidange par trop-plein de la poutre réservoir 8 est de forme rectangulaire et le rebord est interrompu le long des petits côtés du rectangle. Cette ouverture 9 axiale longitudinale de vidange par trop-plein est, de préférence, ménagée au voisinage de la face du dessus ou sommet de la poutre réservoir 8. Ainsi, le rideau d'eau 13 formé masque au moins partiellement la face longitudinale avant 8A de la poutre-réservoir 8. Ce rideau d'eau 13 est apte à tomber en cascade sur l'élément 12 de couverture défilant sous ledit rideau 13 d'eau lors des phases de déroulement et/ou d'enroulement dudit élément 12 de couverture autour de son axe.

Au point d'impact du rideau 13 sur la face du dessus de l'élément 12 de couverture, on observe un nettoyage dudit élément de couverture obtenu par décollement des impuretés ayant pu adhérer audit élément de couverture.

La plate-forme 6, destinée à surmonter la structure de couverture, peut affecter un grand nombre de formes. Cette plate-forme 6 peut être réalisée d'une seule pièce avec le bassin ou être rapportée à l'intérieur dudit bassin.

Dans un premier mode de réalisation, conforme aux figures 1 et 2, du type dans lequel la plate-forme 6 est formée à partir d'une paroi moulée à coffrage perdu, la poutre réservoir 8 et au moins une partie du coffrage perdu sont réalisées d'une seule pièce. Dans ce mode de réalisation, le bassin comprend généralement une paroi périphérique à sommet plat de délimitation de l'enceinte du bassin. Cette paroi est surmontée d'un revêtement de surface formant margelle ou plage. La plate-forme est quant à elle formée par une paroi venue de fabrication avec cette paroi périphérique et prolongeant sensiblement à l'horizontale la face supérieure ou sommet plat de la paroi périphérique de l'enceinte. Le revêtement de surface formant margelle ou plage venant à recouvrement de la paroi périphérique à sommet plat de délimitation de l'enceinte peut se prolonger sur ladite plate-forme, jusqu'à s'étendre éventuellement au-delà de ladite plate-forme en faisant légèrement saillie du bord transversal libre de ladite plate-forme.

Dans un second mode de réalisation de l'invention conforme aux figures 3 et 4, du type dans laquelle la plate forme 6 est formée au moins d'une structure, généralement métallique, porteuse d'un revêtement de surface, tel qu'un caillebotis, la poutre réservoir 8 et au moins une partie de ladite structure porteuse sont réalisées d'une seule pièce. Dans ce mode de réalisation, la poutre réservoir 8 présente, sur sa face arrière, un rebord support de revêtement de surface, en particulier de panneau de caillebotis destiné être supporté par ledit rebord. Ce rebord coopère, pour la réalisation d'une surface porteuse, avec des rebords ménagés dans les parois dudit bassin et/ou avec d'autres éléments métalliques du genre profilés disposés à écartement et parallèlement à ladite poutre réservoir 8 dans l'espace laissé libre entre ladite poutre réservoir 8 et le côté 3 transversal du bassin jouxtant l'axe 11 de la structure de couverture.

Indépendamment du mode de réalisation retenu, la poutre réservoir 8 est de préférence réalisée à l'aide d'un profilé fermé à chacune de ses extrémités, par exemple par un flasque, de préférence soudé. De préférence, cette poutre réservoir 8 présente, vue en coupe transversale, une forme triangulaire ou trapézoïdale et présente une section transversale qui croît depuis sa base ou face inférieure en direction de son sommet ou face supérieure. En d'autres termes, la distance entre face longitudinale avant 8A et face longitudinale arrière de la poutre réservoir 8 croît depuis la base en direction du sommet de la poutre réservoir 8. Ainsi, le triangle présente sa pointe vers le bas ou, dans le cas d'une poutre réservoir 8 de forme trapézoïdale, la petite base du trapèze forme la base de la poutre.

Ce mode de réalisation facilite le remplissage du réservoir formé par la cavité du corps creux allongé constitutif de la poutre réservoir 8.

Bien évidemment, la poutre réservoir 8, de préférence polygonale, peut présenter d'autres formes qu'une forme triangulaire ou trapézoïdale. Elle peut en particulier être de forme parallélépipédique comme l'illustre la figure 4.

La plate-forme telle que décrite ci-dessus et la structure de couverture peuvent être installées dans un bassin équipé d'un dispositif de filtration intégrant une pompe munie d'une sortie de refoulement à laquelle la poutre réservoir de la plate-forme 6 est raccordable pour son alimentation en eau.

Pour permettre une utilisation optimale du rideau d'eau formé, les moyens de commande en fonctionnement de la pompe du dispositif de filtration et les moyens de commande en fonctionnement des moyens moteurs d'entraînement en rotation de l'axe 11 de la structure de couverture sont configurés pour une commande en fonctionnement des moyens moteurs dans le sens d'un déroulement et/ou d'un enroulement de l'élément 12 de couverture autour de l'axe 11 uniquement lorsque la pompe du système de filtration est en fonctionnement.

Ainsi la pompe assure un remplissage de la poutre réservoir 8 au fur et à mesure de sa vidange par trop-plein pour éviter toute interruption du rideau d'eau formé. Ce rideau d'eau peut être formé uniquement pendant les phases d'enroulement de l'élément de couverture ou uniquement pendant les phases d'enroulement et de déroulement de l'élément de couverture ou de manière permanente, c'est-à-dire pendant les phases de déroulement et d'enroulement de l'élément de couverture et à l'état enroulé de l'élément de couverture constituant ainsi, dans ce dernier état, une cascade d'agrément.

## Revendications

1. Plate-forme (6) pour bassin (1), notamment de piscine, ladite plate-forme (6) étant apte à surmonter une structure de couverture comportant un élément (12) de couverture, tel qu'un volet roulant ou bâche, et un axe (11) horizontal autour duquel l'élément (12) de couverture est apte à s'enrouler, ledit axe (11) étant positionnable le long d'un côté (3), dit transversal, du bassin, cette plate-forme (6) étant apte à fermer partiellement le plan (2) d'ouverture du bassin à partir du côté (3) transversal du bassin jouxtant ledit axe (11) en direction du côté (4) transversal opposé en s'étendant d'un côté (5) longitudinal à l'autre dudit bassin (1), le bord (7) transversal libre de ladite plate-forme (6) étant formé au moins d'une poutre,
**caractérisée en ce que** la poutre est une poutre réservoir (8) munie de moyens pour son raccordement à une source d'alimentation en eau, cette poutre réservoir (8) présentant, le long de sa façade encore appelée face (8A) longitudinale avant, une ouverture (9) axiale longitudinale à travers laquelle l'eau contenue dans la poutre réservoir (8) s'échappe par trop-plein en formant un rideau (13) d'eau apte à tomber sur l'élément (12) de couverture défilant sous ledit rideau (13) d'eau lors des phases de déroulement et/ou d'enroulement dudit élément (12) de couverture autour de son axe (11).

2. Plate-forme (6) selon la revendication 1, du type dans laquelle la plate-forme (6) est formée à partir d'une paroi moulée à coffrage perdu **caractérisée en ce que** la poutre réservoir (8) et au moins une partie du coffrage perdu sont réalisées d'une seule pièce.

3. Plate-forme (6) selon la revendication 1 du type dans laquelle la plate forme (6) est formée au moins d'une structure, généralement métallique, support d'un revêtement de surface, tel qu'un caillebotis, **caractérisée en ce que** la poutre réservoir (8) et au moins une partie de ladite structure support sont réalisées d'une seule pièce.

4. Plate-forme (6) selon l'une des revendications précédentes, **caractérisée en ce que** l'ouverture (9) axiale longitudinale de la poutre réservoir (8) est munie d'un bec verseur (10) formé, de préférence, par un rebord périphérique externe jouxtant ladite ouverture (9) axiale longitudinale.

5. Plate-forme (6) selon l'une des revendications précédentes, **caractérisée en ce que** la poutre réservoir (8) se présente sous forme d'un corps creux allongé, de préférence polygonal, et **en ce que** les moyens pour le raccordement de la poutre réservoir (8) à une source d'alimentation en eau comprennent au moins une ouverture de mise en communication de la cavité du corps creux avec l'extérieur dudit corps, cette ouverture étant de préférence ménagée à, ou au voisinage d'une extrémité dudit corps.

6. Plate-forme (6) selon l'une des revendications précédentes, **caractérisée en ce que** la poutre réservoir (8) présente une section transversale qui croit depuis sa base ou face inférieure en direction de son sommet ou face supérieure.

7. Plate-forme (6) selon l'une des revendications précédentes, **caractérisée en ce que** la poutre réservoir (8), réalisée de préférence à l'aide d'un profilé fermé à chacune de ses extrémités, présente, vue en coupe transversale, une forme triangulaire ou trapézoïdale.

8. Couverture de bassin notamment de piscine, du type comprenant une structure de couverture comportant un élément (12) de couverture, tel qu'un volet roulant ou une bâche, et un axe (11) horizontal motorisé autour duquel ledit élément (12) de couverture est apte à s'enrouler, ledit axe (11) étant positionnable le long d'un côté (3), dit transversal du bassin et, surmontant ladite structure (12) de couverture, une plate-forme (6) apte à fermer partiellement le plan (2) d'ouverture du bassin à partir du côté (3) transversal du bassin jouxtant ledit axe (11) en direction du côté (4) transversal opposé en s'étendant d'un côté (5) longitudinal à l'autre dudit bassin, notamment pour masquer au moins partiellement ladite structure de couverture, le bord (7) transversal libre de ladite plate-forme (6) étant formé au moins d'une poutre, **caractérisée en ce que** ladite plate-forme (6) est conforme à l'une des revendications 1 à 7.

9. Bassin (1), notamment de piscine, du type équipé d'une couverture de bassin,
**caractérisé en ce que** la couverture de bassin est conforme à la revendication 8.

10. Bassin (1) selon la revendication 9, ledit bassin (1) étant équipé d'un dispositif de filtration intégrant une pompe munie d'une sortie de refoulement à laquelle la poutre réservoir de la plate-forme (6) est raccordée pour son alimentation en eau,
**caractérisé en ce que** les moyens de commande en fonctionnement de la pompe du dispositif de filtration et les moyens de commande en fonctionnement des moyens moteurs d'entraînement en rotation de l'axe (11) de la structure de couverture sont configurés pour une commande en fonctionnement des moyens moteurs dans le sens d'un déroulement et/ou d'un enroulement de l'élément (12) de couverture autour de l'axe (11) uniquement lorsque la pompe du système de filtration est en fonctionnement.

## Claims

1. A platform (6) for a pool (1), in particular a swimming pool, said platform (6) being able to top a covering structure including a cover element (12), such as a roller shutter or tarp, and a horizontal axle (11) around which the cover element (12) can be wound, said axle (11) being able to be positioned along a so-called transverse side (3) of the pool, said platform (6) being able to partially close the opening plane (2) of the pool from the transverse side (3) of the pool adjacent to said axle (11) toward the opposite transverse side (4) extending from one longitudinal side (5) of said pool (1) to the other, the free transverse edge (7) of said platform (6) being formed by at least one beam, **characterized in that** the beam is a reservoir beam provided with means for connecting to a water supply source, said reservoir beam (8) having, along the front longitudinal façade, also called a face (8A), thereof, a longitudinal axial opening (9) through which the water contained in the reservoir beam (8) escapes by overflow while forming a curtain (13) of water than can fall on the cover element (12) passing under said water curtain (13) during the unwinding and/or winding phases of said cover element (12) around its axle (11).

2. The platform (6) according to claim 1 wherein the platform (6) is formed from a molded absorptive form wall, **characterized in that** the reservoir beam (8) and at least part of the absorptive form are made in a single piece.

3. The platform (6) according to claim 1 wherein the platform (6) is formed from at least one generally metal support structure bearing a surface facing, such as a grating, **characterized in that** the reservoir beam (8) and at least part of said support structure are made in a single piece.

4. The platform (6) according to one of the preceding claims, **characterized in that** the longitudinal axial opening (9) of the reservoir beam (8) is provided with a pour spout (10) preferably formed by an outer peripheral rim adjacent to said longitudinal axial opening (9).

5. The platform (6) according to one of the preceding claims, **characterized in that** the reservoir beam (8) assumes the form of an elongated hollow body, preferably polygonal, and **in that** the means for connecting the reservoir beam (8) to a water supply source comprise at least one opening for putting the cavity of the hollow body in communication with the outside of said body, said opening preferably being formed at or near one end of said body.

6. The platform (6) according to one of the preceding claims, **characterized in that** the reservoir beam (8) has a transverse section that increases from its base or lower surface toward its apex or upper surface.

7. The platform (6) according to one of the preceding claims, **characterized in that** the reservoir beam (8), which is preferably made using a closed profile at each of its ends, has a triangular or trapezoidal shape in transverse cross-section.

8. A pool cover, in particular for a swimming pool, comprising a covering structure including a cover element (12), such as a roller shutter or tarp, and a motorized horizontal axle (11) around which said cover element (12) can wind, said axle (11) being able to be positioned along a so-called transverse side (3) of the pool and, topping said covering structure (12), a platform (6) that can partially close the opening plane (2) of the pool from the transverse side (3) of the pool adjacent to said axle (11) in the direction of the opposite transverse side (4) extending from one longitudinal side (5) of said pool to the other, in particular to at least partially conceal said covering structure, the free transverse edge (7) of said platform (6) being formed by at least one beam, **characterized in that** said platform (6) is according to one of claims 1 to 7.

9. A pool (1), in particular a swimming pool, equipped with a pool cover,
**characterized in that** the pool cover is according to claim 8.

10. The pool (1) according to claim 9, said pool (1) being equipped with a filtration device incorporating a pump provided with a discharge outlet to which the reservoir beam of the platform (6) is connected to be supplied with water,
**characterized in that** the means for controlling the operation of the pump of the filtration device and the means for controlling the operation of the motorized means for rotating the axle (11) of the covering structure are configured to control the motor means during operation in the direction unwinding and/or winding the cover element (12) around the axle (11) only when the pump of the filtration system is operating.

## Patentansprüche

1. Plattform (6) für ein Becken (1), insbesondere für ein Schwimmbecken, wobei die Plattform (6) imstande ist, eine Abdeckstruktur zu überragen, die ein Abdeckelement (12) wie einen Rollladen oder eine Plane und eine horizontale Achse (11) umfasst, um die das Abdeckelement (12) imstande ist, sich aufzurollen, wobei die Achse (11) entlang einer sogenannten transversalen Seite (3) des Beckens positionierbar ist, wobei diese Plattform (6) imstande ist, die Öffnungsebene (2) des Becken ab der transversalen Seite (3) des Beckens neben der Achse (11) in Richtung der gegenüberliegenden transversalen Seite (4) teilweise zu schließen, wobei sie sich von einer Längsseite (5) des Beckens (1) zur anderen erstreckt, wobei der freie transversale Rand (7) der Plattform (6) von mindestens einem Balken gebildet wird,
**dadurch gekennzeichnet, dass** der Balken ein Vorratsbalken (8) ist, der mit Mitteln für seinen Anschluss an eine Wasserversorgungsquelle ausgestattet ist, wobei dieser Vorratsbalken (8) entlang seiner Fassade, die auch als vordere Längsseite (8A) bezeichnet wird, eine axiale Längsöffnung (9) aufweist, durch die das im Vorratsbalken (8) enthaltene Wasser durch Überlauf abläuft, wobei es einen Wasservorhang (13) bildet, der imstande ist, auf das Abdeckelement (12) zu fallen, das während der Abroll- und/oder Aufrollphasen des Abdeckelementes (12) um seine Achse (11) unter dem Wasservorhang (13) entlangläuft.

2. Plattform (6) nach Anspruch 1 der Bauart, bei der die Plattform (6) von einer geformten Wand mit verlorener Schalung gebildet wird, **dadurch gekennzeichnet, dass** der Vorratsbalken (8) und mindestens ein Abschnitt der verlorenen Schalung aus einem einzigen Stück hergestellt sind.

3. Plattform (6) nach Anspruch 1 der Bauart, bei der die Plattform (6) von mindestens einer generell metallischen Stützstruktur einer Oberflächenabdeckung wie einem Spaltenboden gebildet wird, **dadurch gekennzeichnet, dass** der Vorratsbalken (8) und mindestens ein Abschnitt der verlorenen Schalung aus einem einzigen Stück hergestellt sind.

4. Plattform (6) nach einem der vorangehenden Ansprüche, **dadurch gekennzeichnet, dass** die axiale Längsöffnung (9) des Vorratsbalkens (8) mit einem Ausguss (10) ausgestattet ist, der vorzugsweise von einer externen peripheren Kante neben der axialen Längsöffnung (9) gebildet wird.

5. Plattform (6) nach einem der vorangehenden Ansprüche, **dadurch gekennzeichnet, dass** der Vorratsbalken (8) wie ein vorzugsweise polygonaler länglicher Hohlkörper geformt ist und dass die Mittel für den Anschluss des Vorratsbalkens (8) an eine Wasserversorgungsquelle mindestens eine Öffnung umfassen, um den Hohlraum des Hohlkörpers mit der Außenwelt des Körpers in Kommunikation zu versetzen, wobei diese Öffnung vorzugsweise in ein oder in der Nähe eines Endes des Körpers eingearbeitet ist.

6. Plattform (6) nach einem der vorangehenden Ansprüche, **dadurch gekennzeichnet, dass** der Vorratsbalken (8) einen Querschnitt aufweist, der von seiner Basis oder Unterseite in Richtung seiner Spitze oder Oberseite zunimmt.

7. Plattform (6) nach einem der vorangehenden Ansprüche, **dadurch gekennzeichnet, dass** der Vorratsbalken (8), der vorzugsweise mit Hilfe eines an jedem seiner Enden geschlossenen Profils hergestellt ist, im Querschnitt eine dreieckige oder trapezförmige Form aufweist.

8. Beckenabdeckung, insbesondere eines Schwimmbeckens, der Bauart, die eine Abdeckstruktur umfasst, die ein Abdeckelement (12) wie einen Rollladen oder eine Plane und eine motorisierte horizontale Achse (11), um die das Abdeckelement (12) imstande ist, sich aufzurollen, aufweist, wobei die Achse (11) entlang einer sogenannten transversalen Seite (3) des Beckens positionierbar ist, und eine Plattform (6), die die Abdeckstruktur (12) überragt, die imstande ist, die Öffnungsebene des Beckens ab der transversalen Seite (3) des Beckens neben der Achse (11) in Richtung der gegenüberliegenden transversalen Seite (4) zu schließen, indem sie sich von einer Längsseite (5) des Beckens zur anderen erstreckt, insbesondere um die Abdeckstruktur mindestens teilweise zu verdecken, wobei der freie transversale Rand (7) der Plattform (6) von mindestens einem Balken gebildet wird, **dadurch gekennzeichnet, dass** die Plattform (6) einem der Ansprüche 1 bis 7 entspricht.

9. Becken (1), insbesondere Schwimmbecken, der Bauart, die mit einer Beckenabdeckung ausgestattet ist,
**dadurch gekennzeichnet, dass** die Beckenabdeckung Anspruch 8 entspricht.

10. Becken (1) nach Anspruch 9, wobei das Becken (1) mit einer Filtervorrichtung ausgestattet ist, die eine Pumpe mit einer Ausgangsöffnung integriert, an die der Vorratsbalken der Plattform (6) für seine Wasserversorgung angeschlossen ist,
**dadurch gekennzeichnet, dass** die Steuermittel für den Betrieb der Pumpe der Filtervorrichtung und die Steuermittel für den Betrieb der Motormittel für den rotierenden Antrieb der Achse (11) der Abdeckstruktur für eine Steuerung des Betriebs der Motormittel in Richtung eines Abrollens und/oder eines Aufrollens des Abdeckelements (12) um die Achse (11) konfiguriert sind, nur wenn die Pumpe des Filtersystems in Betrieb ist.
